# EUROPÄISCHE PATENTSCHRIFT

(11) **EP 0 698 694 B1**
(45) Veröffentlichungstag und Bekanntmachung des Hinweises auf die Patenterteilung: **19.08.1998**
(21) Anmeldenummer: 95112937.8
(22) Anmeldetag: 18.08.1995
(51) Int. Cl.: E03C 1/06

(54) **Einbau-Armatur zur höhenverstellbaren Anbringung einer Handbrause**
Built-in fitting for the height adjustable mounting of a hand shower
Armature encastrée pour la fixation réglable en hauteur d'une douche à main

(30) Priorität: 21.08.1994 DE 4429357
(43) Veröffentlichungstag der Anmeldung: 28.02.1996
(73) Patentinhaber: Bremer, Horst, Dr., 9495 PC Winde (NL)
(72) Erfinder: Bremer, Horst, Dr., 9495 PC Winde (NL)

(56) Entgegenhaltungen:
- CH-A- 453 237
- DE-A- 1 812 193
- DE-U- 7 921 329

## Beschreibung

Die Erfindung betrifft eine Einbau-Armatur zur höhenverstellbaren Anbringung einer Handbrause gemäß Oberbegriff des Anspruchs 1.

Eine solche Einbau-Armatur ist durch die deutsche Gebrauchsmusterschrift 1812193 bekannt. Es ist weiterhin bekannt, daß gebräuchliche Brausegarnituren regelmäßig aus einer Handbrause, einem Brauseschlauch sowie einer Wandstange, auf der ein stufenlos verstellbarer und arretierbarer Handbrausehalter angebracht ist, bestehen. Die Wandstange wird durch Abstandhalter parallel zur Wand meistens lotrecht angebracht. Die oben und unten an der Wandstange befestigten Abstandhalter weisen je einen Montagesockel auf. Diese Sockel werden regelmäßig mittels je zwei Schrauben und entsprechenden Dübeln an der Seitenwand befestigt. Der auf der gesamten Länge der Wandstange frei bewegliche und stufenlos arretierbare Handbrauseträger ist mit einer Aufnahmevorrichtung für die Handbrause versehen.

Im Dokument CH-A-453 237 sowie in der deutschen Gebrauchsmusteranmeldung 7921329 sind Alternativen zur oben beschriebenen Einbau-Armatur bekannt gemacht. Die Wandstange wird ersetzt durch eine auf oder in einer Wand befestigbare Profilschiene. Dabei gelten dieselben Funktionsprinzipien wie beim Wandstangen-System.

Bei den heute gebräuchlichen Brausegarnituren werden zahlreiche unterschiedliche Systeme verwendet, die sich im wesentlichen durch unterschiedliche Handbrause-Aufnahme/Verstellmechanismen und Arretiervorrichtungen auszeichnen. Gemeinsam haben alle diese Systeme, die meist rund oder viereckig ausgeformte Wandstangen von unterschiedlicher Länge. Nachteilig ist beim Wandstangen-System, daß die Reinigung der Wandfliesen erschwert ist. So ist z.B. der Einsatz eines Gummischabers zur schnellen und gründlichen Fliesenreinigung beim Wandstangen-System nur sehr bedingt möglich. Auch kommt es vor, daß sich duschende Personen an der Wandstange stoßen..

Der Erfindung liegt die Aufgabe zugrunde, eine gattungsgemäße Einbau-Armatur zu schaffen, die den gestellten hygienischen Anforderungen gerecht wird.

Diese Aufgabe wird bei einer gattungsgemäßen Einrichtung durch die kennzeichnenden Merkmale des Anspruch 1 gelöst.

Vorteilhaft erscheint zunächst die kreisrunde Querschnittsform der Hohlschiene. Im Interesse kontinuierlicher Weiterentwicklungen von Handbrauseträger-Varianten müssen auch andere Querschnittsformen der Hohlschienen berücksichtigt werden. Die Hohlschiene wird durch extra für das System gefertigte Wandfliesen geformt. Das bietet den Vorteil, keinerlei zusätzliche Bauelemente für die Hohlschiene verwenden zu müssen. Eine vorteilhafte Abwandlung dieser Variante stellt die Verwendung des Hohlschienen-Systems in Dusch-Fertigkabinen dar. Hier wird bei der Formung (z.B. aus PVC) die Hohlschiene bereits eingebaut, d.h. es fallen keine Extrakosten an.

Dieses Hohlschienen-System ist als Baukasten-Element-System ausgelegt, um für alle beliebigen Längen und ggf. Formen (für den Verlauf der Hohlschiene in Draufsicht) geeignet zu sein. Für das Einführen und Herausnehmen des Gleitkörpers gibt es ein spezielles Bauelement.

Der stufenlos verstellbare Handbrauseträger kann zweckmäßigerweise mit speziellen Adaptern versehen werden, um für alle gängigen Handbrause-Typen verwendbar zu sein.

Der mit der Erfindung erzielte Vorteil besteht insbesondere darin, daß im Gegensatz zum heute gebräuchlichen System keine auf die Wand montierte Gleitstange nötig ist. Damit ist der Anteil von Bauelementen, die sichtbar und störend für Reinigungsvorgänge auf der Wand angebracht sind, beträchtlich vermindert. Die Neuerung "bietet den Vorteil einer Verstellmöglichkeit vom Fußboden bis an die Decke" ohne störende Wandstangen und ohne zusätzliche Einbauelemente.

Ein Ausführungsbeispiel einer speziell geformten Wandfliese als kernstück der Einbau-Armatur zur höhenverstellbaren Anbringung einer Handbrause ist in Figur 1 dargestellt.

Der aus Gleitkörper, Arretierungs- und Trägervorrichtung sowie dem Handbrausehalter zusammengesetzten Handbrauseträger ist mittels des zylindrischen Gleitkörpers in der Hohlschiene verschiebbar. Dabei ist der Handbrausehalter zum Ende hin (in der Draufsicht auf die Wand) zur Seite hin gekröpft, damit der Brauseschlauch an der Arretierungs- und Trägervorrichtung vorbeigeführt wird.

Das Arretieren des Handbrauseträger wird mittels Rechtsdrehung des Handgriffes zur Arretierung des Handbrauseträgers vorgenommen. Dabei werden die freie Arretierungsbacke und die mit der Trägervorrichtung verbundene Arretierungsbacke mittels des an einem Arretierungsbacken-Verstellbolzens angebrachten gegenläufigen Schneckengewindes, welches sich in einem Innen-Schneckengewinde der Arretierungsbackenführung bewegen kann, nach außen gegen die Hohlschieneninnenwand gedrückt. Durch Linksdrehung des Handgriffes zur Arretierung des Handbrauseträgers kann die Arretierung aufgehoben und der Handbrauseträger stufenlos verstellt werden.

Der zylindrische Gleitkörper kann zum Schutz der mechanischen Teile vor Kalkablagerungen mit einer den gesamten Gleitkörper überziehenden Kapsel aus gleitfähigem, in nötigem Umfang dehnbarem Material überzogen werden.

Der Handbrausehalter kann zur Aufnahme einer Handbrause mit Steckkonus dienen und ist mittels eines Kugelgelenkes der Arretierungs- und Trägervorrichtung angeformt, wobei das Kugelgelenk eine spezifische Funktionssteifheit aufweist, die eine Verstellung von Hand mit geringem Kraftaufwand ermöglicht, andererseits aber eine unbeabsichtigte Verstellung durch z.B. das Gewicht von Handbrause mit gefülltem Schlauch ausschließt. Anstelle des Kugelgelenkes kann (dann allerdings unter Einbuße der Verstellmöglichkeiten) auch ein Scheibengelenk Verwendung finden kann.

Am Ende des Handbrausehalters befindet sich ein C-Profil-Halter mit konischer Steckbohrung, der mit einer Vorrichtung zur Verstellung des Neigungswinkels versehen ist.

Figur 1 zeigt im Querschnitt speziell geformte Wandfliesen (2), die - übereinandergesetzt - die Hohlschiene (1) formen. In Figur 2 ist ein Ausführungsbeispiel eines speziellen Bauelementes zum Einführen und Herausnehmen des Gleitkörpers in Draufsicht dargestellt. Dieses Prinzip läßt sich mittels speziell dafür geformter Wandfliesen realisieren. Das Element zum Einführen und Herausnehmen des Gleitkörpers kann je nach individuellen Ansprüchen die Hohlschiene (bevorzugt) am unteren oder (auch möglich) am oberen Ende abschließen.

Die beschriebene Einbau-Armatur zur höhenverstellbaren Anbringung einer Handbrause ist durch Anpassungen der Arretierungs- und Trägervorrichtungen für alle heute bekannten Handbrause-Ausführungen geeignet.

### Bezugszeichenliste

- 1: Hohlschiene
- 2: speziell geformte Wandfliese
- 3: Wandfliese
- 4: Öffnung zum Einführen und Herausnehmen des Gleitkörpers

## Patentansprüche

1. Einbau-Armatur zur höhenverstellbaren Anbringung einer Handbrause, wobei die Armatur aus einer nach vorn offenen Hohlschiene, in der sich der Gleitkörper eines in der Höhe stufenlos verstellbaren und arretierbaren Handbrauseträgers befindet, und einem Handbrauseträger besteht, welcher aus einem Gleitkörper, einer Arretierungs- und Trägervorrichtung sowie einem Handbrausehalter aufgebaut ist, und wobei die Hohlschiene (1) in eine geflieste Badezimmerwand integriert ist, dadurch gekennzeichnet, daß die Hohlscheine (1) durch bedarfsgerechtes Aneinanderfügen von mit einem Hohlabschnitt versehenen speziell geformten Wandfliesen (2) nach einem Baukasten-System ausgebildet ist.

2. Einbau-Armatur nach Anspruch 1 dadurch gekennzeichnet, daß die Hohlschiene (1) entweder kreisrund, oval oder mehreckig abgerundet ausgebildet ist.

3. Einbau-Armatur nach Anspruch 1 oder 2 dadurch gekennzeichnet, daß mindestens eine Wandfliese eine Öffnung zum Einführen und Herausnehmen des Gleitkörpers des Handbrauseträgers aufweist.

## Claims

1. Built-in fitting for the height adjustable mounting of hand shower, whereby the fitting consists of a hollow rail open to the front, containing the slide unit of a height adjustable and lockable hand shower holder and a hand shower holder which comprises a lock and bearing device as well as a hand shower holder, characterised in that the hollow rail (1) is located in the side wall and is formed by bringing together suitably shaped wall tiles.

2. Built-in fitting as per claim 1, characterised in that the hollow rail (1) is circular in shape or with multiple corners.

3. Built-in fitting under claim 1 or 2 characterised in that at least one wall tile has an opening to insert and remove the slide unit on the hand shower holder.

## Revendications

1. Garniture encastrée pour la mise en place réglable en hauteur d'une douchette, la garniture étant composée d'un rail en creux ouvert vers l'avant dans lequel se trouve l'élément coulissant d'un support de douchette réglable en hauteur en continu et blocable ainsi que d'un support de douchette composé d'un élément coulissant, d'un dispositif de blocage et de support ainsi que d'un dispositif d'accueil de la douchette, la garniture étant caractérisée par le fait que le rail en creux (1) se trouve dans la paroi latérale et est constitué de carrelages muraux de forme spéciale fixés les uns au-dessus des autres.

2. Garniture encastrée conformément à la revendication 1 caractérisée par le fait que le rail en creux (1) peut être circulaire, ovale ou arrondi sur plusieurs angles.

3. Garniture encastrée conformément aux revendications 1 et 2 caractérisée par le fait qu'au moins un carrelage mural présente une ouverture pour l'introduction et le retrait de l'élément coulissant du support de douchette.
